# EUROPÄISCHE PATENTSCHRIFT

(11) **EP 0 358 833 B1**
(45) Veröffentlichungstag und Bekanntmachung des Hinweises auf die Patenterteilung: **20.05.1992**
(21) Anmeldenummer: 88730171.1
(22) Anmeldetag: 01.08.1988
(51) Int. Cl.: B41J 2/275, B41J 2/24

(54) **Verfahren zum Herstellen einer Ankerbaugruppe für Matrixdruckköpfe der Klappankerbauart**
Method of manufacturing an armature assembly for wire matrix print heads of the flap armature type
Procédé de fabrication d'un ensemble pour têtes d'impression à matrice de fils du type à armature battante

(43) Veröffentlichungstag der Anmeldung: 21.03.1990
(73) Patentinhaber: MANNESMANN Aktiengesellschaft, 40027 Düsseldorf (DE)
(72) Erfinder: Gugel, Bernd, Dipl.-Ing. (FH), D-7900 Ulm-Einsingen (DE); Stempfle, Johannes, Dipl.-Ing. (FH), D-7914 Pfaffenhofen (DE)
(74) Vertreter: Presting, Hans-Joachim, Dipl.-Ing.

(56) Entgegenhaltungen:
- EP-A- 0 009 873
- EP-A- 0 138 779
- US-A- 4 204 778

## Beschreibung

Die Erfindung betrifft ein Verfahren zum Herstellen einer Ankerbaugruppe für Matrixdruckköpfe der Klappankerbauart, sowie die Ankerbaugruppe selbst, bei dem vorgefertigte Teile nach deren Verbindung durch thermisches Schneiden bzw. Wasserstrahlschneiden gemeinsam bearbeitet werden, wobeinach dem Schneiden längliche Anker mit einem in Betriebsstellung über einem Magnetkern einer Elektromagnetspule liegende radial äußere, breite Ankerarme und an diese anschließende, ein Druckelement betätigende radial innere, schmalere Ankerarme gebildet werden.

Ein solches Verfahren dient der wirtschaftlichen Hertstellung und zugleich der Steigerung der Genauigkeit, d.h. der ortsgenauen Anordnung von Ankern untereinander.

Stand der Technik ist ein Verfahren gemäß der DE-C2-35 02 472. Diese bekannte Lösung betrifft ein Verfahren zum Herstellen einer Ankerbaugruppe für ein sogenanntes vorgespanntes Magnetsystem. Bei einem vorgespannten Magnetsystem ist einem Elektromagneten ein Dauermagnet zugeordnet. Die Anordnung und Ausbildung des Magnetsystems ist auf das Elektromagnet- Dauermagnet-System abgestimmt.

Die Anordnung des Magnetsystems bei Matrixdruckköpfen der Klappankerbauart unterscheidet sich demgegenüber darin, daß das Druckelement (die Drucknadel) an einem Anker anliegend durch Federkraft in die rückwärtige Ruheposition bewegt wird. Der Elektromagnet wirkt daher der Federkraft entgegen. Dementsprechend sind die Anker mit Einzelfedern ausgestattet.
Die Zuordnung eines Ankers mit Einzelfeder zu einer Elektromagnetspule bedeutet jedoch eine umständliche, kostspielige Montage, die mit der Unsicherheit von Lageabweichungen behaftet ist. Unterschiedliche Antriebskräfte, unterschiedliche Wege und unterschiedliche Bewegungsabstände sind jedoch häufig die Ursache für einen ungleichen Punktabdruck und einer niederen Frequenz bei Matrixdruckköpfen der Klappankerbauart.

Der Erfindung liegt die Aufgabe zugrunde, beginnend mit dem Herstellverfahren einer Ankerbaugruppe der Klappankerbauart die Herstellkosten zu senken, die Genauigkeit der Zuordnung von Ankern in Matrixdruckköpfen der Klappankerbauart zu steigern, die Montage zu erleichtern und ganze Montageschritte einzusparen.

Die gestellte Aufgabe wird auf der Grundlage des eingangs bezeichneten Verfahrens erfindungsgemäß durch folgende Verfahrensschritte gelöst:
a) es wird eine Ankerronde mit im Bereich zwischen radial äußeren und radial inneren Ankerarmen angeordneten Freisparungen ausgestanzt,
b) danach wird ein vorgefertigtes, ringförmiges, flaches elastisches Formblech auf der noch einstückigen Ankerronde mit einer Ringfläche die Freisparungen überdeckend befestigt, und
c) danach werden die einzelnen, radial inneren und/oder radial äußeren Ankerarme durch Schneiden herausgeschnitten, ohne das flache, elastische Formblech zu durchtrennen.

Als Ergebnis liegt ein mit der Fertigungsgenauigkeit der Herstellmaschine erzeugter Ring aus abstandsgenau angeordneten Ankern vor, wobei die Anker filigranartig dünn hergestellt werden können, ohne einzeln später gesammelt, transportiert, verteilt und montiert werden zu müssen. Das dünne Formblech hält die Anker während ihrer Erzeugung und im Betrieb auf genauen Abstand sicher fest, so daß die gesamte Ankerbaugruppe in der Form ihrer Erzeugung montiert werden kann. Hierbei sind die schmalen Ankerarme besonders massearm, was eine Steigerung der Drucknadelfrequenz erlaubt. Herstellung und Handhabung der Anker werden verbessert. Die Herstellkosten werden gesenkt. Die Lagegenauigkeit der Anker untereinander ist sehr hoch.

Diese Herstellgenauigkeit kann noch dadurch gesteigert werden, indem Befestigungsbohrungen für die Drucknadeln in der Ankerronde in einem Arbeitsgang angebracht werden. Auch dieser Arbeitsgang kann vor dem Ausschneiden der Ankerarme erfolgen.

Das Trennen der einzelnen Ankerarme kann als letzter Arbeitsgang dadurch geschehen, daß die radial äußeren Ankerarme nach dem Befestigen des flachen, elastischen ringförmigen Formblechs zu dem jeweils über den Umfang angrenzenden Ankerarm freigeschnitten werden.

Die Ankerbaugruppe, bestehend aus einer vorgestanzten Ankerronde und einem auf der Ankerronde befestigten Formblech, wobei Ankerronde und Formblech in Scheibenform aufeinander liegen, gewinnt neue Eigenschaften, die sich ebenfalls positiv auf Wirtschaftlichkeit der Handhabung, insbesondere des innerbetrieblichen Transports und der Montage, auswirken. Diese Eigenschaften werden dadurch erzielt, indem das Formblech einen über den Umfang der Ankerronde verlaufenden Steg und jeweils radiale Vorsprünge, die den Umrissen des radial äußeren Ankerarmes und des radial inneren Ankerarmes angepaßt sind, bilden und als eine einstücke Blattfeder ausgeführt ist. Der Vorteil der über den Umfang der Ankerronde verlaufenden Stege ist der eines Gelenkes, so daß sich die Anker während des Betriebes zwar einzeln bewegen können, jedoch nach Herstellung und Montage zusammen mit dem Formblech eine zusammenhängende Ankerbaugruppe bilden.

Vorteilhafterweise kann ferner das Formblech mittels Schweißpunkten auf der Ankerronde befestigt sein. Solche Schweißpunkte lassen sich aufgrund der für das thermische Schneiden benutzten Mittel leicht anbringen. Es ist z.B. möglich, einen Laserstrahl nacheinander zum thermischen Schneiden und zum Schweißen der Schweißpunkte anzuwenden.

In der Zeichnung sind Ausführungsbeispiele für das Herstellverfahren sowie für die Gestaltung eines Matrixdruckkopfes mit der nach dem Herstellverfahren erzeugten Ankerbaugruppe dargestellt und werden nachfolgend näher erläutert. Es zeigen:
Fig. 1 eine Draufsicht auf Ankerronde und Formblech teils während und teils nach dem Ausschneiden und
Fig. 2 einen Querschnitt in Längsrichtung durch einen Matrixdruckkopf der Klappankerbauart.

Die Ankerbaugruppe besteht aus zwei Teilen, nämlich der Ankerronde 1 mit dem Außendurchmesser 1a und aus einem vorgefertigten, ringförmigen, flachen, elastischen Formblech 2.

Die Ankerronde 1 wird mit im Bereich 3 zwischen zukünftig radial äußeren Ankerarmen 4 und radial inneren Ankerarmen 5 mit Freisparungen 6 ausgestanzt, wobei auch bereits den radial äußeren Ankerarm 4 jeweils berücksichtigende Ausschnitte 7 mit ausgestanzt werden können, falls diese nicht später mit ausgeschnitten werden sollen.

Auf die derart ausgestanzte Ankerronde 1 wird das vorgefertigte, ringförmige, flache, elastische Formblech 2 auf die noch einstückige Ankerronde 1 gelegt und befestigt. Hierzu weist das Formblech 2 eine den zukünftig radial äußeren Ankerarm 4 jeweils teilweise abdeckende, nach außen radiale Erstreckung 2a auf und einen etwa dreieckförmigen Vorsprung 2b, der sich radial nach innen erstreckt. Die nach außen gerichtete Erstreckung 2a und der nach innen gerichtete dreieckförmige Vorsprung 2b sind einstückig mit einem vollen Ring 2c und bilden insgesamt das Formblech 2.

Die Ankerronde 1 kann auch noch mit einer zentrischen, kreisrunden Öffnung 1b ausgestanzt werden, falls diese nicht später mit ausgeschnitten werden soll.

Das Formblech 2 wird derart durch Schweißpunkte 8 und 9 (mittels Laserstrahlen) befestigt, daß die Ringfläche 10 die Freisparungen 6 teilweise überdeckt. Hierbei bleiben radial äußere Abschnitte 6a und radial innere Abschnitte 6b der Freisparung 6 jeweils offen.

Danach werden in einem dritten Verfahrensschritt die einzelnen, radial inneren und/oder radial äußeren Ankerarme 4 und 5 durch Laserschneiden, Funkenerodieren oder Wasserstrahlschneiden herausgeschnitten, so daß nach dem Entlangschneiden auf den Schnittlinien 11 und 12 die Ankerarme 4 und 5 entstehen.

Für den Fall, daß die Bauweise des Matrixdruckkopfes gemäß Fig. 2 Befestigungsbohrungen 13 für Drucknadeln 14 erfordern sollte, können solche Befestigungsbohrungen 13 in einem Arbeitsgang auch vor dem Ausschneiden auf den Schnittlinien 11 und 12 mittels Laserstrahlen u.dgl. gebohrt werden.

Die radial äußeren Ankerarme 4 können nunmehr, falls dies nicht schon beim Freischneiden auf den Schnittlinien 11 und 12 geschehen ist, aufeinanderfolgend jeweils über den Umfang aneinandergrenzend freigeschnitten werden, wobei jeweils ein Spalt 15 entsteht.

Für den Fall, daß der volle Ring 2c nicht nur als Gelenk zwischen zwei radial äußeren Ankerarmen 4 wirken soll, sondern falls zusätzliche Rückstellkräfte durch Torsionsmomente übertragen werden sollen, ist vorgesehen, daß das Formblech 2 einen über einen mittleren Umfang (z.B. wie gezeichnet) der Ankerronde 1 verlaufenden Steg, wie z.B. den Ring 2c bildet und jeweils radiale Vorsprünge, die den Umrissen des radial äußeren Ankerarmes 4 und des radial inneren Ankerarmes 5 angepaßt sind, vorgesehen sind. Diese Vorsprünge sind gleich oder ähnlich wie die nach außen gerichtete radiale Erstreckung 2a oder wie der dreieckförmige Vorsprung 2b ausgestaltet, können jedoch insbesondere länger gehalten werden. In jedem Fall sind die Schweißpunkte 8 und 9 anzubringen, wobei für das Formblech 2 die Schweißpunkte 8 und 9 an den äußersten Umrissen angebracht sind.

Die nach dem vorstehend beschriebenen Verfahren hergestellte Ankerbaugruppe wird gemäß Fig. 2 eingebaut. In einem Drucknadelführungsgehäuse 16 sind die Drucknadeln 14 gelagert und in einer Drucknadelführung 17 vor einem Druckwiderlager 18 zusammengeführt. Das Drucknadelführungsgehäuse 16 nimmt auch die Ankerbaugruppe auf, wobei diese gegen einen O-Ring 19 einerseits und gegen einen Dämpfungsring 20 anliegt. Hierbei ist der Dämpfungsring 20 an einem Spulenträger 21 gelagert, der Magnetjochschenkel 22 und 23 bildet. Der äußere Magnetjochschenkel 22 trägt die Elektromagnetspule 24, die jeweils mittels eines Anschlusses 25 an eine elektrische Schaltung zur Betätigung der Elektromagnetspulen 24 angeschlossen ist. Die Ankerbaugruppe liegt wie gezeichnet in der zurückgezogenen Position, d.h. die Drucknadeln 14 sind in Wartestellung. In dieser Position steht jeder Anker 26 mit einem Spaltabstand 27 zu den Stirnseiten der Magnetjochschenkel 22 und 23. Im bestromten Zustand der Elektromagnetspule 24 liegt jeder Anker 26 kurze Zeit flach auf den Stirnseiten der Magnetjochschenkel 22 und 23 auf, um danach sofort anschließend wieder in die gezeichnete Position zurückzukehren. Hierbei wird jeder Anker 26 durch eine auch im Formblech 2 vorhandene Rückstellkraft unterstützt. Zusätzlich sind den Drucknadeln 14 Federn zugeordnet wie gezeichnet z.B. Druckfedern 28. Der Matrixdruckkopf ist dann noch an seiner Rückseite mit einem Kühlkörper 29 abgeschlossen, und eine Schraube 30 verbindet das Drucknadelführungsgehäuse 16 und den Spulenträger 21 zu einer Einheit.

## Patentansprüche

1. Verfahren zum Herstellen einer Ankerbaugruppe für Matrixdruckköpfe der Klappankerbauart, bei dem vorgefertigte Teile nach deren Verbinden durch thermisches Schneiden bzw. Wasserstrahlschneiden gemeinsam bearbeitet werden, wobeinach dem Schneiden längliche Anker mit einem in Betriebsstellung über einem Magnetkern einer Elektromagnetspule liegende radial äußere, breite Ankerarme und an diese anschließende, ein Druckelement betätigende radial innere, schmalere Ankerarme gebildet werden,
gekennzeichnet durch folgende Verfahrensschritte:
a) es wird eine Ankerronde mit im Bereich zwischen radial äußeren und radial inneren Ankerarmen angeordneten Freisparungen ausgestanzt,
b) danach wird ein vorgefertigtes, ringförmiges, flaches elastisches Formblech auf der noch einstückigen Ankerronde, mit einer Ringfläche die Freisparungen überdeckend befestigt und
c) danach werden die einzelnen, radial inneren und/oder radial äußeren Ankerarme durch Schneiden herausgeschnitten, ohne das flache, elastische Formblech zu durchtrennen.

2. Verfahren nach Anspruch 1,
dadurch gekennzeichnet,
daß Befestigungsbohrungen (13) für die Drucknadeln (14) in der Ankerronde (1) in einem Arbeitsgang angebracht werden.

3. Verfahren nach den Ansprüchen 1 und 2,
dadurch gekennzeichnet,
daß die radial äußeren Ankerarme (4) nach dem Befestigen des flachen elastischen ringförmigen Formblechs (2) zu dem jeweils über den Umfang angrenzenden Ankerarm (4) freigeschnitten werden.

4. Ankerbaugruppe, bestehend aus einer vorgestanzten Ankerronde (1) und einem auf der Ankerronde (1) befestigten Formblech (2), wobei Ankerronde (1) und Formblech (2) in Scheibenform aufeinanderliegen,
dadurch gekennzeichnet,
daß das Formblech aus einem über einem mittleren Umfang der Ronde (1) verlaufenden Steg und jeweils radialen Vorsprüngen, die den Umrissen der radial äußeren Ankerarme (4) und der radial inneren Ankerarme (5) angepaßt sind, besteht und als eine einstückige Blattfeder ausgeführt ist.

5. Ankerbaugruppe nach Anspruch 4,
dadurch gekennzeichnet,
daß das Formblech (2) mittels Schweißpunkten (8,9) auf der Ankerronde (1) befestigt ist.

## Claims

1. A process for producing an armature assembly for matrix print heads of the flap armature type, in which prefabricated parts after the joining thereof are machined jointly by thermal cutting or water-jet cutting, whereby after cutting elongate armatures which have radially outer, wider armature arms lying over a magnet core of an electromagnetic coil in the operating position and adjoining said arms radially inner, narrower armature arms which actuate a pressure element are formed,
characterised by the following process steps:
a) a round armature blank having cutouts located in the region between radially outer and radially inner armature arms is cut out,
b) then a prefabricated, annular, flat elastic shaped plate is attached to the round armature blank, which is still in one piece, covering the cutouts with an annular surface, and
c) then the individual radially inner and/or radially outer armature arms are cut out by cutting, without severing the flat, elastic shaped plate.

2. A process according to Claim 1,
characterised in that
attachment bores (13) for the print wires (14) are made in the round armature blank (1) in one operating step.

3. A process according to Claims 1 and 2,
characterised in that
the radially outer armature arms (4) are cut free after the attaching of the flat elastic annular shaped plate (2) to the armature arm (4) adjoining across the circumference in each case.

4. An armature assembly, consisting of a pre-cut round armature blank (1) and a shaped plate (2) attached to the armature blank (1), the armature blank (1) and the shaped plate (2) lying one on another in disc form,
characterised in that
the shaped plate consists of a bar extending over a central extent of the blank (1) and radial projections in each case which are matched to the contours of the radially outer armature arms (4) and of the radially inner armature arms (5), and is constructed as a one-piece leaf spring.

5. An armature assembly according to Claim 4,
characterised in that
the shaped plate (2) is attached to the armature blank (1) by means of weld points (8, 9).

## Revendications

1. Procédé pour fabriquer un sous-ensemble d'armature pour des têtes d'impression à matrice du type à armature battante, dans lequel des pièces préfabriquées, après leur liaison, sont usinées en commun par découpe thermique ou découpe par jet d'eau, des armatures oblongues étant formées, après la découpe, comportant des bras larges, radialement externes, se trouvant, en position de service, au-dessus d'un noyau magnétique d'une bobine électromagnétique, et des bras plus étroits, radialement internes, actionnant un élément de pression, et se raccordant à ceux-ci,
caractérisé par les étapes suivantes :
a) des évidements, agencés dans la sone entre les bras d'armature radialement internes et radialement externes, sont découpés dans un flan circulaire d'armature,
b) puis, une tôle profilée, élastique, plate, annulaire et préfabriquée est fixée sur le flan circulaire d'armature encore en une pièce, avec une surface annulaire recouvrant les évidements, et
c) ensuite, les bras d'armature individuels, radialement internes et/ou radialement externes, sont découpés, sans séparer la tôle profilée, élastique, plate.

2. Procédé selon la revendication 1,
caractérisé en ce que
les trous de fixation (13) pour les aiguilles d'impression (14) dans le flan circulaire d'armature (1) sont réalisés en une seule opération.

3. Procédé selon les revendications 1 et 2,
caractérisé en ce que
les bras d'armature radialement externes (4) sont découpés après la fixation de la tôle profilée, annulaire, élastique, plate (2) au bras d'armature (4) à chaque fois adjacent sur la périphérie.

4. Sous-ensemble d'armature, constitué d'un flan circulaire d'armature (1) prédécoupé et d'une tôle profilée (2) fixée sur le flan circulaire (1), le flan circulaire (1) et la tôle profilée (2) étant disposés l'un sur l'autre en forme de disque,
caractérisé en ce que
la tôle profilée est constituée d'une âme s'étendant sur une périphérie médiane du flan circulaire (1), et de saillies radiales, qui sont adaptées aux contours des bras d'armature radialement externes (4) et des bras d'armature radialement internes (5), et est réalisée en tant que ressort à lame en une pièce.

5. Sous-ensemble d'armature selon la revendication 4, caractérisé en ce que la tôle profilée (2) est fixée, au moyen de points de soudure (8,9), sur le flan circulaire d'armature (1).
